# EUROPÄISCHE PATENTSCHRIFT

(11) **EP 1 504 832 B1**
(45) Veröffentlichungstag und Bekanntmachung des Hinweises auf die Patenterteilung: **13.02.2008**
(21) Anmeldenummer: 04014660.7
(22) Anmeldetag: 23.06.2004
(51) Int. Cl.: B22D 11/16, B22D 11/14

(54) **Verfahren und Einrichtung zum berührungslosen Messen der Profildicke und/oder der Profilform an Giesssträngen einer Mehrstranggiessanlage für flüssige Metalle, insbesondere für Stahl**
Method and device for the contactless measurement of thickness and/or profile of cast metal strands , especially steel strands ,in a multi-strand continuous casting plant ,
Procédé et dispositif pour la mesure sans contact de l'épaisseur et/ou du profil de lingots métalliques continus, en particulier lingots d'acier, dans une installation de coulée continue à plusieurs lignes

(30) Priorität: 08.08.2003 DE 10336444
(43) Veröffentlichungstag der Anmeldung: 09.02.2005
(73) Patentinhaber: SMS Demag Aktiengesellschaft, 40237 Düsseldorf (DE)
(72) Erfinder: Weyer, Axel, 42349 Wuppertal (DE); Fest, Thomas, 47228 Duisburg (DE); Dr.Stephan Feldhaus, 40233 Düsseldorf (DE); Johannes Eric Froese, 40764 Langenfeld (DE); Alfred Arlt, 40880 Ratingen (DE)
(74) Vertreter: Klüppel, Walter

(56) Entgegenhaltungen:
- DE-A- 3 240 515
- US-A- 4 311 392
- US-A- 5 388 341

## Beschreibung

Die Erfindung betrifft ein Verfahren und eine Einrichtung zum berührungslosen Messen der Profildicke und / oder der Profilform an Gießsträngen einer Mehrstranggießanlage für flüssige Metalle, insbesondere für Stahl, bei dem Profildicken oder Profilformen eines Knüppel-, Block-. Beamblank-, Brammen- oder Dünnbrammen-Stranges über Sensoren gemessen werden.

Derartige Profildicken-Messungen werden an Stranggießanlagen auf der Grundlage von Laser- oder Isotopen-Strahlungssystemen eingesetzt. Die Systeme werden entweder seitlich oder senkrecht zum Messprodukt positioniert und ermitteln über die jeweilig eingesetzte Anzahl der Sensoren, abhängig von der Messaufgabe, und den entsprechenden Auswerteverfahren die Profildicke des Messproduktes.

Eine solche Einrichtung zur Bestimmung der Spießkantigkeit von Stranggieß-Knüppeln während des Gießprozesses ist aus der DE 32 40 515 A1 bekannt. Um den Knüppel-Querschnitt sind pro Seite zwei Abstandsmess-Sensoren angeordnet, aus deren abstandsproportionalen Signalen die Lage der jeweiligen Knüppelseite und daraus die Spießkantigkeit ermittelt werden.

Die Spießkantigkeit ist jedoch ein Fehler, der beim Stranggießen mit nachfolgendem Kühlen durch ein ungleichmäßiges Bespritzen mit Kühlwasser zustande kommt.

Trotzdem kann das Maß der Spießkantigkeit für eine bessere Regelgröße eingesetzt werden, so dass die Spießkantigkeit vermindert werden kann.

Ein anderes Problem neben den sich fortsetzenden Fehlern einer unzureichenden Kühlung in der Stranggießkokille (Primärkühlung) und der weiteren Kühlung in der Spritzkammer (Sekundärkühlung) besteht in dem gleichmäßigen Ausbringen von mehreren Gießsträngen einer Mehrstranggießanlage. Es ist jedoch nicht davon auszugehen, dass trotz gemeinsamer Verteilergefäße bei mehreren Gießsträngen alle Gießstränge mit gleichen Formen und Abmessungen auftreten.

Der Erfindung liegt die Aufgabe zugrunde, ein einheitliches Ausbringen aller Gießstränge in einer Mehrstranggießanlage zu überwachen und ggfs. die Regelgrößen einzelner Gießstränge zu ändern.

Die gestellte Aufgabe wird erfindungsgemäß dadurch gelöst, dass eine instationäre Messeinrichtung nach Auswählen eines zu messenden Gießstrangs in eine Messposition senkrecht zum Verlauf einer Stranggruppe der parallelen Gießstränge verfahren und der Messvorgang ausgelöst wird. Dadurch ist es möglich, einzelne Gießstränge mit den Parametern ihrer Regelgrößen den Verhältnissen der übrigen Gießstränge wieder anzupassen und damit das einheitliche Ausbringen zu gewährleisten.

Eine Ausgestaltung besteht darin, dass die instationäre Messeinrichtung auf die jeweilige Mitte des Gießstranges eingestellt wird. Diese Messmethode ist für Profildicken-Messungen geeignet.

Je nach Zugänglichkeit und örtlicher Anordnung der Messeinrichtung ist es vorteihaft, dass das Einstellen der Messposition in einer Gießpause durchgeführt wird.

Arbeiten am Messaufnehmer können nach weiteren Merkmalen derart ausgeführt werden, dass zum Einstellen der Messposition die Messeinrichtung in eine Parkposition außerhalb des Strahlungsbereichs der Stranggruppe oder in einen abgeschirmten Wartungsbereich verfahren wird.

Veränderungen der Regelgrößen oder Abweichungen von den Vorgaben können weiter dadurch berücksichtigt werden, dass entweder die gesamte Profilform eines Gießstranges oder zumindest eine Profilseite gemessen werden.

Die Einrichtung zum berührungslosen Messen der Profildicke und / oder der Profilform an Gießsträngen einer Mehrstranggießanlage für flüssige Metalle, insbesondere für flüssigen Stahl, mit Querschnittsformen und -abmessungen eines Knüppel-, Block-, Beamblank-, Brammen- oder Dünnbrammen-Stranges geht von einem Stand der Technik mittels Sensoren aus, die innerhalb eines die Querschnittsform umgebenden Grundrahmens angeordnet sind.

Diese Einrichtung löst die Aufgabe erfindungsgemäß dadurch, dass senkrecht zum parallelen Strangverlauf der Stranggruppe eine Schienenführung für einen innen gekühlten, hin- und herverfahrbaren Grundrahmen verläuft, in dem die Messeinrichtung mit den Sensoren angeordnet ist, wobei die Sensoren mit einer Auswerte-Elektronik entfernt von den Gießsträngen kommunizieren. Dadurch können einzelne, ausgewählte Gießstränge angefahren und ihre Profildicke und / oder Profilformen gemessen werden.

Die Schienenführung kann ähnlich einer Kranbahn oder einer Schiebetür-Vorrichtung ausgebildet sein. Ebenso können reibungsmindernde Bauteile, bspw. Räder, Rollen u. dgl., eingesetzt werden.

In Anbetracht des sich dem Endzustand nähernden Abkühlungszustandes des Gießstranges ist weiter vorgesehen, dass die Schienenführung außerhalb des Spritzbereichs der Kühlkammer angeordnet ist. Die Innenkühlung kompensiert eine mögliche Temperaturausdehnung. Dadurch sind die Messergebnisse erheblich genauer gegenüber einer Anordnung des Grundrahmens innerhalb der Kühlkammer.

Die Kühlung des Grundrahmens kann weiter derart vorgenommen werden, dass der innen gekühlte Grundrahmen mittels flexiblen Medienverbindungen an Medienanschlüsse gekuppelt oder in der jeweiligen Messposition über örtlich vorgesehene Kupplungen verbindbar ist. Dabei können Druckluft, Kühlwasser und eine Schmierung berücksichtigt werden. Die Verbindung ist dadurch variabel und für alle Stellungen des Grundrahmens anwendbar.

Nach anderen Merkmalen wird vorgeschlagen, dass der innen gekühlte Grundrahmen aus Edelstahl hergestellt ist. Dadurch entstehen in Verbindung mit der inneren Wasserkühlung nur bedingt Wärmeausdehnungen. Die Sensoren behalten dadurch ihre genaue Position beim Messen.

Es kann auch praktikabel und zeitsparend sein, dass die zu jedem Gießstrang gehörenden Messpositionen mittels mechanischen Fixierungen reproduzierbar sind.

Die verschiedenen Stellungen des Grundrahmens können dadurch berücksichtigt werden, dass die Sensoren mittels flexiblen und / oder variablen Kabelverbindungen an die Auswerte-Elektronik angeschlossen sind oder über eine drahtlose Funkverbindung kommunizieren.

Dabei kann die Auswerte-Elektronik in Form eines Mess-Computers im Schalthaus der Stranggießmaschine untergebracht sein. Dadurch können Aufzeichnungen, deren Zuordnung zum gemessenen Gießstrang und die Auswertung der Messergebnisse zentral erfolgen.

Die Messung der Profildicke oder der Profilform kann jeweils dadurch stattfinden, dass die Sensoren in dem Grundrahmen für eine beidseitige Abstandsmessung zur jeweiligen Profilseite symmetrisch paarweise gegenüberliegend angeordnet sind.

In der Zeichnung sind Ausführungsbeispiele der Erfindung dargestellt, die nachstehend näher erläutert werden.

Es zeigen:
- Fig. 1: eine Seitenansicht einer Stranggießmaschine mit Gießbühne, Stützrollengerüst und Richt-Treiber-Einheit,
- Fig. 2: einen aus der Seitenansicht der Fig. 1 ausgewählten Ausschnitt im vergrößerten Maßstab mit dem Stützrollengerüst, dem Grundrahmen und der Richt-Treiber-Einheit,
- Fig. 3: einen Grundriss der Stranggießmaschine gemäß Fig. 1,
- Fig. 4: den Ausschnitt aus Fig. 1 zu Fig. 2 im Grundriss mit dem Grundrahmen von oben gesehen,
- Fig. 5: einen Querschnitt parallel zum Verlauf der Schienenführung für den Grundrahmen,
- Fig. 6: eine Ansicht von oben auf die getrennt dargestellte Messeinrichtung,
- Fig. 7: dieselbe Ansicht von oben auf die Organe der Messeinrichtung und
- Fig. 8: eine Seitenansicht auf den Grundrahmen mit Sensoren.

Für die angegebenen Arten von Gießsträngen 1 ( Fig. 1) bilden Stranggießmaschinen 2 den besonderen Anlagentyp einer Mehrstranggießanlage 3, die bspw. aus sechs Knüppelsträngen 1 a bestehen kann (Fig. 3).

Das flüssige Metall, insbesondere Stahl 4, gelangt aus einer Gießpfanne 5 über ein Verteilergefäß 6 ( von dem in einer 6-Stranganlage auch zwei vorhanden sein können ) jeweils durch die Stranggießkokille 7 ( Primärkühlung) in eine Kühlkammer 8 (Sekundärkühlung) und wird mittels eines Stützrollengerüstes 9 im Bogen geführt und in der Horizontalen durch eine Richt-Treiber-Einheit 10 wieder gerade gerichtet (Fig. 1).

Die Erfindung dient zum berührungslosen Messen der Profildicke 11 (Fig. 8) oder auch der gesamten Profilform 12 mit Querschnittsformen 13 eines Knüppelstrangs 1a mittels Sensoren 14, die innerhalb eines die Querschnittsform 13 eines Knüppel.- Block-, Beamblank-, Brammen- oder Dünnbrammen-Gießstrangs 1a umgebenden Grundrahmens 15 angeordnet sind.

In Fig. 2 ist senkrecht zum parallelen Strangverlauf 16 (Fig. 3 und 4) der gezeigten Stranggruppen 17 der Grundrahmen 15 in einer als Träger ausgebildeten Schienenführung 18 hin- und herverfahrbar.

In dem Grundrahmen 15 ist eine Messeinrichtung 19 mit paarweisen Sensoren 14 angeordnet. Die Sensoren 14 sind mit einer Auswerte-Elektronik 20 verbunden.

Die Schienenführung 18 ist in den Fig. 2 und 4 außerhalb des Spritzbereichs 21 angeordnet. Der innen gekühlte Grundrahmen 15 ist mittels flexiblen Medienverbindungen 22 ( Fig. 7) an einen Medienanschluss 23 ( für Luft, Wasser und / oder Schmierstoffe) angeschlossen. Der innen gekühlte Grundrahmen 15 kann aus Edelstahl hergestellt sein. Von den Sensoren 14 ( Fig. 8) führt eine flexible Kabelverbindung 24 zu der Auswerte-Elektronik 20. Die Auswerte-Elektronik 20 kann als Mess-Computer 26 ausgestaltet sein. Der Mess-Computer 26 ist in einem Schalthaus 27 der Mehrstranggießanlage 3 (Fig. 3) untergebracht.

Im Abstand der Querschnittsform 13 ( Fig. 7 und 8) bildet die Mitte 1 b jeweils eine Messposition 28 auf dem Verfahrweg 29 des Grundrahmens 15. Die Sensoren 14 können daher zur Abtastung einer Profilseite 1c auch horizontal liegend (zusätzlich) angeordnet sein. Die zwei Sensoren 14 sind als Triangulations-Lasersystem ausgeführt.

Das Verfahren zum berührungslosen Messen der Profildicke 11 oder der Profilform 12 an einzelnen Gießsträngen 1 der Mehrstranggießanlage 3 für flüssige Metalle, insbesondere für flüssigen Stahl 4, ermittelt die Profildicke 11 oder eine Profilform 12 eines der aufgeführten Querschnittsformen 13 der einzelnen Arten über die Sensoren 14. Dabei wird die instationäre Messeinrichtung 19 nach Auswählen eines zu messenden Gießstrangs 1 in eine Messposition 28 senkrecht zum parallelen Strangverlauf 16 der Stranggruppen 17 der parallelen Gießstränge 1 verfahren und dann wird der Messvorgang ausgelöst. Dabei wird in der instationären Messeinrichtung 19 auf die jeweilige Mitte 1 b des Gießstrangs 1 eingestellt. Das Einstellen der Messposition 28 kann in einer Gießpause erfolgen. Zum Einstellen der Messposition 28 kann die Messeinrichtung 19 in eine Parkposition 30 (Fig. 7) außerhalb des Strahlungsbereichs der jeweiligen Stranggruppe 17 oder in einen abgeschirmten Wartungsbereich 31 gebracht werden. Gemäß Fig. 8 kann entweder die gesamte Profilform 12 eines Gießstrangs 1 oder zumindest eine Profilseite 1 c abgetastet werden.

In den Fig. 5 und 6 ist der Vorgang in Vorderansicht zu der Richt-Treiber-Einheit 10 gezeigt, wobei der Grundrahmen 15 mit der Messeinrichtung 19 gestrichelt eingezeichnet ist. Dort sind außerdem die Stranggruppen 17, 17 sichtbar. In derselben Stellung befindet sich der Grundrahmen 15 in Fig. 6.

Die Ermittlung der Profildicke 11 erfolgt über eine entsprechende Signalauswertung und Verarbeitung in der Auswerte-Elektronik 20. Die Lage des Knüppelstranges 1 a mit einer Querschnittsform 13 innerhalb des Grundrahmens 15 ist bedingt durch das verwendete Messprinzip. Jeder Sensor 14 erfasst Lage und Abstand der jeweiligen Profilseite 1 c. Aufgrund der verwendeten zeitsynchronen Auswertung der Signale kann eine von der Querschnittsform 13 unabhängige Messung der Profildicke 11 vorgenommen werden. Die gewählte Messmethode wird dadurch nicht beeinträchtigt.

### Bezugszeichenliste

- 1: Gießstrang
- 1a: Knüppelstrang
- 1b: Mitte
- 1c: Profilseite
- 2: Stranggießmaschine
- 3: Mehrstranggießanlage
- 4: flüssiger Stahl
- 5: Gießpfanne
- 6: Verteilergefäß
- 7: Stranggießkokille
- 8: Kühlkammer
- 9: Stützrollengerüst
- 10: Richt-Treiber-Einheit
- 11: Profildicke
- 12: Profilform
- 13: Querschnittsform
- 14: Sensor
- 15: Grundrahmen
- 16: paralleler Strangverlauf
- 17: Stranggruppe
- 18: Schienenführung
- 19: Messeinrichtung
- 20: Auswerte-Elektronik
- 21: Spritzbereich
- 22: flexible Medienverbindung
- 23: Medienanschluss
- 24: flexible Kabelverbindung
- 25:
- 26: Mess-Computer
- 27: Schalthaus
- 28: Messposition
- 29: Verfahrweg
- 30: Parkposition
- 31: Wartungsbereich

## Patentansprüche

1. Verfahren zum berührungslosen Messen der Profildicke (11) und / oder der Profilform (12) an Gießsträngen (1) einer Mehrstranggießanlage (3) für flüssige Metalle, insbesondere für Stahl (4), bei dem Profildicken (11) oder Profilformen (12) eines Knüppel-, Block-, Beamblank-, Brammen- oder Dünnbrammen-Gießstranges (1) über Sensoren (14) gemessen werden,
**dadurch gekennzeichnet,**
**dass** eine instationäre Messeinrichtung (19) nach Auswählen eines zu messenden Gießstrangs (1) in eine Messposition (28) senkrecht zum Verlauf einer Stranggruppe (17) der parallelen Gießstränge (1) verfahren und der Messvorgang ausgelöst wird.

2. Verfahren nach Anspruch 1,
**dadurch gekennzeichnet,**
**dass** die instationäre Messeinrichtung (19) auf die jeweilige Mitte (1b) des Gießstranges (1) eingestellt wird.

3. Verfahren nach den Ansprüchen 1 und 2,
**dadurch gekennzeichnet,**
**dass** das Einstellen der Messposition (28) in einer Gießpause durchgeführt wird.

4. Verfahren nach einem der Ansprüche 1 bis 3,
**dadurch gekennzeichnet,**
**dass** zum Einstellen der Messposition (28) die Messeinrichtung (19) in eine Parkposition (30) außerhalb des Strahlungsbereichs der Stranggruppe (17) oder in einen abgeschirmten Wartungsbereich (31) verfahren wird.

5. Verfahren nach einem der Ansprüche 1 bis 4,
**dadurch gekennzeichnet,**
**dass** entweder die gesamte Profilform (12) eines Gießstranges (1) oder zumindest eine Profilseite (1c) gemessen werden.

6. Einrichtung zum berührungslosen Messen der Profildicke (11) und / oder der Profilform (12) an Gießsträngen (1) einer Mehrstranggießanlage (3) für flüssige Metalle, insbesondere für flüssigen Stahl (4), mit Querschnittsformen (13) und -abmessungen eines Knüppel-, Block-, Beamblank-, Brammen- oder Dünnbrammen-Gießstranges (1) mittels Sensoren (14), die innerhalb eines die Querschnittsform (13) umgebenden Grundrahmens (15) angeordnet sind,
**dadurch gekennzeichnet,**
**dass** senkrecht zum parallelen Strangverlauf (16) der Stranggruppe (17) eine Schienenführung (18) für einen innen gekühlten, hin- und herverfahrbaren Grundrahmen (15) verläuft, in dem die Messeinrichtung (19) mit den Sensoren (14) angeordnet ist, wobei die Sensoren (14) mit einer Auswerte-Elektronik (20) entfernt von den Gießsträngen (1) kommunizieren.

7. Einrichtung nach Anspruch 6,
**dadurch gekennzeichnet,**
**dass** die Schienenführung (18) außerhalb des Spritzbereichs (21) der Kühlkammer (8) angeordnet ist.

8. Einrichtung nach einem der Ansprüche 6 oder 7,
**dadurch gekennzeichnet,**
**dass** der innen gekühlte Grundrahmen (15) mittels flexiblen Medienverbindungen (22) an Medienanschlüsse (23) gekuppelt oder in der jeweiligen Messposition (28) über örtlich vorgesehene Kupplungen verbindbar ist.

9. Einrichtung nach einem der Ansprüche 6 bis 8,
**dadurch gekennzeichnet,**
**dass** der innen gekühlte Grundrahmen (15) aus Edelstahl hergestellt ist.

10. Einrichtung nach einem der Ansprüche 6 bis 9,
**dadurch gekennzeichnet,**
**dass** die zu jedem Gießstrang (1) gehörenden Messpositionen (28) mittels mechanischen Fixierungen reproduzierbar sind.

11. Einrichtung nach Anspruch 6,
**dadurch gekennzeichnet,**
**dass** die Sensoren (14) mittels flexiblen und / oder variablen Kabelverbindungen (24) an die Auswerte-Elektronik (20) angeschlossen sind oder über eine drahtlose Funkverbindung kommunizieren.

12. Einrichtung nach einem der Ansprüche 6, 10 oder 11,
**dadurch gekennzeichnet,**
**dass** die Auswerte-Elektronik (20) in Form eines Mess-Computers (26) im Schalthaus (27) der Stranggießmaschine (2) untergebracht ist.

13. Einrichtung nach einem der Ansprüche 6, 11 und 12,
**dadurch gekennzeichnet,**
**dass** die Sensoren (14) in dem Grundrahmen (15) für eine beidseitige Abstandsmessung zur jeweiligen Profilseite (1c) symmetrisch paarweise gegenüberliegend angeordnet sind.

## Claims

1. Method for contactless measuring of the profile thickness (11) and/or profile shape (12) at cast strips (1) of a multi-strip casting plant (3) for liquid metals, particularly for steel (4), in which profile thicknesses (11) or profile shapes (12) of an ingot, a billet, a beam blank, a slab or a thin-slab cast strip (1) are measured by way of sensors (14), **characterised in that** a non-stationary measuring device (19) after selection of a cast strip (1) to be measured is moved into a measuring position (28) perpendicular to the course of a strip group (17) of the parallel cast strips (1) and the measuring process is triggered.

2. Method according to claim 1, **characterised in that** the non-stationary measuring device (19) is set to the respective centre (1 b) of the cast strip (1).

3. Method according to claims 1 and 2, **characterised in that** the setting of the measuring position (28) is carried out in a pause in casting.

4. Method according to one of claims 1 to 3, **characterised in that** for setting of the measuring position (28) the measuring device (19) is moved into a parked position (30) outside the radiation region of the strip group (17) or into a screened waiting position (31).

5. Method according to one of claims 1 to 4, **characterised in that** either the entire profile shape (12) of a cast strip (1) or at least one profile side (1c) is measured.

6. Device for contactless measuring of the profile thickness (11) and/or the profile shape (12) of cast strips (1) of a multi-strip casting plant (3) for liquid metals, particularly for liquid steel (4), with cross-sectional shapes (13) and dimensions of an ingot, a billet, a beam blank, a slab or a thin-slab cast strip (1) by means of sensors (14), which are arranged within a base frame (15) surrounding the cross-sectional shape (13), **characterised in that** a rail guide (18) for an internally cooled, reciprocatingly movable base frame (15), in which the measuring device (19) with the sensors (14) is arranged, extends perpendicularly to the parallel strip course (16) of the strip group (17), wherein the sensors (14) communicate with an electronic evaluating system (20) remote from the cast strips (1).

7. Device according to claim 6, **characterised in that** the rail guide (18) is arranged outside the spray region (21) of the cooling chamber (8).

8. Device according to one of claims 6 and 7, **characterised in that** the internally cooled base frame (15) is coupled by means of flexible media connections (22) with media couplings (23) or is connectible in the respective measuring position (28) by way of locally provided couplings.

9. Device according to one of claims 6 to 8, **characterised in that** the internally cooled base frame (14) is made of stainless steel.

10. Device according to one of claims 6 to 9, **characterised in that** the measuring positions (28) belonging to each cast strip (1) are reproducible by means of mechanical fixings.

11. Device according to claim 6, **characterised in that** the sensors (14) are connected with the electronic evaluating system (20) by means of flexible and/or variable cable connections (24) or communicate therewith by way of a wire-free radio connection.

12. Device according to one of claims 6, 10 and 11, **characterised in that** the electronic evaluating system (20) is accommodated in the form of a measuring computer (26) in the switching box (27) of the continuous casting machine (2).

13. Device according to one of claims 6, 11 and 12, **characterised in that** the sensors (14) are arranged symmetrically in pairs opposite one another in the base frame (15) for a spacing measurement, at both sides, for the respective profile side (1 c).

## Revendications

1. Procédé pour la mesure sans contact de l'épaisseur du profil (11) et/ou de la forme du profil (12) sur des barres de coulée (1) d'une installation de coulée à plusieurs lignes (3) pour des métaux liquides, notamment pour de l'acier (4), dans lequel les épaisseurs du profil (11) ou les formes du profil (12) d'une barre de coulée (1) en format billettes, blocs, beamblank, de brames ou de brames fines sont mesurées via des capteurs (14) **caractérisé en ce que**,
après sélection d'une barre de coulée (1) à mesurer, un dispositif de mesure (19) non stationnaire est déplacé dans une position de mesure (28), à la perpendiculaire du tracé d'un groupe de barres (17) des barres de coulées (1) parallèles et le processus de mesure est déclenché.

2. Procédé selon la revendication 1,
**caractérisé en ce que**,
le dispositif de mesure (19) non stationnaire est réglé sur le centre respectif (1 b) de la barre de coulée (1).

3. Procédé selon les revendications 1 et 2,
**caractérisé en ce que**,
le réglage de la position de mesure (28) est réalisé pendant une pause de coulée.

4. Procédé selon l'une quelconque des revendications 1 à 3,
**caractérisé en ce que**,
pour le réglage de la position de mesure (28), le dispositif de mesure (19) est déplacé dans une position de stationnement (30) à l'extérieur de la zone de rayonnement du groupe de barres (17) ou dans une zone de maintenance(31) blindée.

5. Procédé selon l'une quelconque des revendications 1 à 4,
**caractérisé en ce que**,
il est mesuré soit l'ensemble de la forme du profil (12) d'une barre de coulée (1) ou au moins une face du profil (1 c).

6. Installation pour la mesure sans contact de l'épaisseur du profil (11) et/ou de la forme du profil (12) sur des barres de coulée (1) d'une installation de coulée à plusieurs lignes (3) pour des métaux liquides, notamment pour de l'acier liquide (4) avec des formes (13) et dimensions de section transversale d'une barre de coulée (1) en format billettes, blocs, beamblank, de brames ou de brames fines au moyen de capteurs (14) qui sont disposés à l'intérieur d'un cadre de base (15) entourant la forme de la section transversale (13)
**caractérisée en ce que**,
à la perpendiculaire du tracé parallèle de la barre (16) du groupe de barres (17) s'écoule un guidage par rail (18) pour un cadre de base (15) refroidi à l'intérieur, déplaçable de part et d'autre, dans lequel le dispositif de mesure (19) est disposé avec les capteurs (14), les capteurs (14) communiquant avec une électronique d'évaluation (20), éloignée des barres de coulée (1).

7. Installation selon la revendication 6,
**caractérisée en ce que**,
le guidage par rail (18) est disposé à l'extérieur de la zone d'injection (21) de la chambre de refroidissement (8).

8. Installation selon l'une quelconque des revendications 6 ou 7,
**caractérisée en ce que**,
le cadre de base (15) refroidi à l'intérieur est couplé au moyen de liaisons flexibles par fluides (22) sur des raccords de fluides (23) ou dans la position de mesure (28) concernée, est susceptible d'être relié par l'intermédiaire d'accouplements prévus localement.

9. Installation selon l'une quelconque des revendications 6 à 8,
**caractérisée en ce que**,
le cadre de base refroidi à l'intérieur (15) est fabriqué en acier inoxydable.

10. Installation selon l'une quelconque des revendications 6 à 9,
**caractérisée en ce que**,
les positions de mesure (28) correspondant à chaque barre de coulée (1) sont reproductibles au moyen de fixations mécaniques.

11. Installation selon la revendication 6,
**caractérisée en ce que**,
les capteurs (14) sont raccordés au moyen de liaisons par câbles flexibles et/ou variables (24) sur l'électronique d'évaluation (20) ou communiquent via une liaison radio sans fil.

12. Installation selon l'une quelconque des revendications 6, 10 ou 11,
**caractérisée en ce que**,
l'électronique d'évaluation (20) est logée sous la forme d'un ordinateur de mesure (26) dans l'armoire de distribution (27) de la machine de coulée continue (2).

13. Installation selon l'une quelconque des revendications 6, 11 et 12,
**caractérisée en ce que**,
pour une mesure bilatérale de la distance par rapport au côté du profil (1c) concerné, les capteurs (14) sont disposés symétriquement, à l'opposée, par paires, dans le cadre de base (15).
